# EUROPÄISCHE PATENTSCHRIFT

(11) **EP 0 529 246 B1**
(45) Veröffentlichungstag und Bekanntmachung des Hinweises auf die Patenterteilung: **20.03.1996**
(21) Anmeldenummer: 92111415.3
(22) Anmeldetag: 06.07.1992
(51) Int. Cl.: D01G 23/02

(54) **Vorrichtung zum Herstellen von Fasermaterial oder dergleichen mit vorgebbarem Vorlagegewicht**
Apparatus for producing fiber material or the like with a given weight
Appareil pour produire un matériau fibreux ou similaire avec un poids prédéterminé

(30) Priorität: 30.08.1991 DE 4128929
(43) Veröffentlichungstag der Anmeldung: 03.03.1993
(73) Patentinhaber: Spinnbau GmbH, D-28777 Bremen (DE)
(72) Erfinder: Bernhardt, Siegfried, W-2820 Bremen 71 (DE); Dierks, Uwe, W-2805 Stuhr (DE); Uliczka, Wolfgang, W-2822 Schwanewede (DE); Menzel, Dietrich, W-2820 Bremen 70 (DE)
(74) Vertreter: Knoblauch, Ulrich, Dr.-Ing., Patentanwälte Dr. Knoblauch

(56) Entgegenhaltungen:
- FR-A- 1 405 043
- FR-A- 2 621 331
- GB-A- 1 517 229
- US-A- 4 510 647
- US-A- 4 657 444

## Beschreibung

Die Erfindung betrifft eine Vorrichtung zum Herstellen von Fasermaterial oder dergleichen mit vorgebbarem Vorlagegewicht, mit einer Transporteinrichtung zum Zuführen von Faserflocken zu einem Füllschacht, welcher eine sich in vertikaler Richtung erstreckende Rüttelwand und eine verlagerbare Wand umfaßt, wobei im Ausgangsbereich des Füllschachtes eine feststehende Abzugswalze angeordnet ist, die das austretende Fasermaterial einem Abzugstisch zuführt, wobei im Ausgangsbereich des Füllschachtes der feststehenden Abzugswalze mit Abstand gegenüberliegend eine verlagerbare Abzugswalze angeordnet ist, und wobei das Fasergewicht im Ausgangsbereich des Füllschachtes gemessen wird und in ein Signal umgesetzt wird, das zur Steuerung einer das Fasergewicht beeinflussenden Größe, wie der Rüttelfrequenz der Rüttelwand, benutzt wird.

Derartige Vorrichtungen, auch Rüttelschachtspeiser genannt, verdichten zunächst flockige Fasern, die dann, nachdem sie auf gewünschte Weise verdichtet worden sind, beispielsweise einer Vliesbildungsanlage zugeführt werden.

Die eingangs beschriebene Vorrichtung ist aus US-A-4 657 444 bekannt. Bei ihr dienen die beiden Abzugswalzen als Meßvorrichtung, zu welchem Zweck die bewegliche Abzugswalze durch eine Feder belastet ist. Dies führt aber zu ungenauen Ergebnissen, weil jede Verstellung der beweglichen Abzugswalze zu einer Änderung des Spaltes zwischen den beiden Walzen führt und daher die Messung der Dichte der Fasermatte beeinflußt.

Bei einem anderen bekannten Rüttelschachtspeiser, wie er in Fig. 1 veranschaulicht ist, werden die Faserflocken aus einem Materialkasten über ein aufsteigendes Nadellattentuch transportiert und mit Hilfe einer Abstreichwalze von diesem gelöst und einem Füllschacht oder Rüttelschacht zugeführt. Dieser umfaßt eine vertikal stehende Rüttelwand und eine gegenüberliegende bewegbare Wand, zwischen denen die Faserflocken verdichtet werden. Die bewegbare Wand ist dabei manuell zum Festlegen der Schachtbreite verstellbar. Am Ausgang des Füllschachtes ist eine feststehende Druckwalze vorgesehen, die das verdichtete Material auf einen Zuführtisch ablegt. Anschließend wird das Fasermaterial einer elektronischen Waage zugeführt. Die Rüttelbewegung der Rüttelwand wird mit Hilfe eines Exzenterantriebes bewirkt, wobei sich die Rüttelwand im wesentlichen parallel zwischen zwei Endpositionen bewegt.

Eine wichtige Kenngröße für die Qualität des austretenden Fasermaterials ist das Vorlagegewicht. Dieses wird bei den bekannten Rüttelschachtspeisern durch die Höhe der Materialsäule im Schacht, durch die Schachtbreite, durch die Rüttelfrequenz, durch die Abzugsgeschwindigkeit des Transporttisches sowie durch die Einzugsgeschwindigkeit einer nachgeschalteten Krempelvorrichtung gesteuert, eine direkte Meßgröße kann aber auch durch eine zwischengeschaltete Waage, beispielsweise eine elektronische Waage, gegeben werden. Dabei ist die Höhe der Materialsäule im Schacht weiter abhängig von der Transportgeschwindigkeit der Faserflocken, das heißt also letztlich von der Geschwindigkeit des Nadellattentuches.

Diese bekannte Art der Einstellung des Vorlagegewichtes über eine Vielzahl von Parametern ist relativ ungenau und träge, so daß eine gleichbleibende Qualität des Fasermaterials nicht gewährleistet werden kann.

Es ist daher die Aufgabe der Erfindung, eine Vorrichtung zum Herstellen von Fasermaterial oder dergleichen mit vorgebbarem Vorlagegewicht zu schaffen, bei der Steuerungsprozeß wesentlich genauer und ohne lange Adaptionszeiten durchgeführt werden kann.

Diese Aufgabe wird von einer Vorrichtung der eingangs genannten Gattung mit den Merkmalen des kennzeichnenden Teiles von Patentanspruch 1 gelöst. Vorteilhafte Ausgestaltungen sind Gegenstand der Unteransprüche.

Erfindungsgemäß gelingt es auf überraschend einfache Weise, mit Hilfe nur einer Kenngröße, nämlich des vom Fasermaterial ausgeübten Druckes zwischen den Abzugswalzen am unteren Ende des Füllschachtes, die optimale Steuerung der das Vorlagegewicht im wesentlichen bestimmenden Vorrichtungsparameter festzulegen, denn dieser Druck gibt indirekt über die Materialdichte und in Verbindung mit dem jeweils eingestellten Abstand der Abzugswalzen über das Vorlagegewicht Aufschluß.

Vorteilhaft liegen die Achsen der Abzugswalzen im wesentlichen parallel zueinander, so daß eine gleichmäßige Qualität über den gesamten Ausgabebereich des Füllschachtes erzielt wird.

Es ist besonders bevorzugt, daß für die Rüttelbewegung der Rüttelwand ein Exzenterantrieb vorgesehen ist, wobei der von dem Exzenterantrieb erzeugte Exzenterhub einstellbar und/oder abhängig vom Signal des Druckaufnehmers regelbar ist. Da durch die Rüttelbewegung die Materialverdichtung erfolgt, kann durch eine Vergrößerung oder Verkleinerung des Hubes gerade diese Dichte auf besonders einfache Weise beeinflußt werden.

Weiter bevorzugt ist im Füllschacht ein Füllstandsensor angeordnet, wobei dieser Füllstandsensor eine Lichtschranke oder eine Ultraschallschranke sein kann.

Vorteilhaft kann auch die verlagerbare Wand von einer bewegbaren Stütze stufenlos zwischen einer ersten Stellung, welche die Breite des Füllschachtes minimiert, und einer zweiten Stellung, welche die Breite des Füllschachtes maximiert, verlagerbar sein. Auf diese Weise wird eine Motorsteuerung für die Bewegung der verlagerbaren Wand auf einfache Weise realisierbar.

Die Erfindung schlägt auch vor, daß die verlagerbare Abzugswalze an der verlagerbaren Wand angeordnet ist.

Abzugswalze und Wand sind damit synchronisiert bewegbar.

Eine automatische Regelung des vorgegebenen Vorlagegewichtes des Fasermaterials ist mit der erfindungsgemäßen Vorrichtung wie folgt möglich:

Das Meßsignal einer Waage bewirkt die Veränderung der Geschwindigkeit des Nadellattentuches und damit die Füllhöhe im Schacht. Dabei bedingt eine langsame Nadellattentuchgeschwindigkeit eine geringe Füllhöhe, eine größere Nadellattentuchgeschwindigkeit eine höhere Faserflockensäule im Füllschacht. Bei konstanter Füllhöhe im Füllschacht, einstellbar über einen Füllstandsensor wie einer Lichtschranke, Ultraschallschranke usw., bleiben Rüttelfrequenz, Exzenterhub, Schachtbreite und Abstand der Abzugswalze variabel. Dies Größen können mit Hilfe des vom Druckaufnehmer abgegebenen Signales geändert werden.

Die erfindungsgemäße Vorrichtung kann auch kombiniert mit einer Waage betrieben werden, indem bei einem eingestellten konstanten Vorlagegewicht neben der üblichen Veränderung der Geschwindigkeit, wobei dann für die verschiedenen Bänder jeweils Motore erforderlich wären, ein Motor wie bisher am Krempeleinzug oder am Faserflockeneinzug eingesetzt werden und dann entsprechend gesteuert werden. Es kann beispielsweise mehr Hub erzeugt werden, auch an der Rüttelwand, um eine größere Verdichtung bei gleichbleibender Einzugsgeschwindigkeit zu erhalten, oder es wird die Schachtbreite bei gleichbleibender Geschwindigkeit verändert, auch Rüttelfrequenz und Geschwindigkeit des Nadellattentuches können gegebenenfalls einbezogen werden.

Im folgenden soll die Erfindung lediglich beispielhaft anhand der beigefügten Zeichnungen näher erläutert werden.

Dabei zeigt:
- Fig. 1: einen aus dem Stand der Technik bekannten Rüttelschachtspeiser;
- Fig. 2: eine Detailansicht des Exzenterantriebes für den Rüttelschachtspeiser aus Fig. 1;
- Fig. 3: ein Ausführungsbeispiel der erfindungsgemäßen Vorrichtung zum Herstellen von Fasermaterial;
- Fig. 4: eine Detailansicht des Exzenterantriebes bei der erfindungsgemäßen Vorrichtung, wobei 4a die Stellung maximalen Hubes und die Figur 4b die Stellung minimalen Hubes darstellt; und
- Fig. 5: eine Detailansicht der erfindungsgemäßen Vorrichtung aus Figur 3 im Ausgangsbereich des Füllschachtes.

Ein aus dem Stand der Technik bekannter Rüttelschachtspeiser ist in Fig. 1 dargestellt. Die Faserflocken werden aus einem Materialkasten 1, der hier lediglich schematisch angedeutet ist, über ein Bodenlattentuch 2, welches als umlaufendes Transportband ausgebildet ist, in ein Gehäuse 8 eingeführt, welches die Komponenten des Rüttelschachtspeisers enthält. In unmittelbarer Nähe der Einführöffnung 82 im unteren Bereich des Gehäuses 8 liegt ein Endabschnitt eines Nadellattentuches 3. Dieses Nadellattentuch 3, ebenfalls als umlaufendes Transportband ausgebildet, ist zwischen einer im unteren Bereich des Gehäuses 8 liegenden Spannrolle 9 und einer im oberen Bereich des Gehäuses 8 liegenden Antriebsrolle 10 auf steigend angeordnet. Eine weitere Spannrolle 11 ist unterhalb der Antriebsrolle 10 beabstandet von dieser vorgesehen, wobei die Achsen von der Antriebsrolle 10 und Spannrolle 11 im wesentlichen vertikal übereinander liegen. Über einen Riemen 12 ist die Antriebsrolle 10 mit einem Antriebsmotor 6 verbunden, der auf dem Gehäuse 8 angeordnet ist. Beidseits des Nadellattentuches 3 im Bereich der Antriebsrolle 10, das heißt im oberen Bereich des Gehäuses 8, sind zwei gegenläufig rotierende Walzen 4,5 vorgesehen, wobei die im aufsteigenden Bereich des Nadellattentuches 3 angeordnete Walze 4 eine Rückstreichwalze ist, die für die gleichmäßige Faserbelegung über die Breite des Nadellattentuches 3 sorgt, und die im absteigenden Bereich des Nadellattentuches 3 angeordnete Walze 5 eine Abstreichwalze ist, welche die Fasern aus dem Nadellattentuch löst und in einen Füllschacht 7 bringt. Um die Bewegung der Fasern zu leiten, ist unterhalb der Spannrolle 11 eine Führungswand 13 vorgesehen, die schräg nach unten abfallend auf den Füllschacht 7 zugerichtet ist. Der weiterhin absteigende Teil des Nadellattentuches 3 wird von einer der Führung des Nadellattentuches folgenden Platte 14 begrenzt, die um die Spannrolle 9 herumgeführt und der Nähe der Einführöffnung 82 des Gehäuses 8 endet.

Der Füllschacht 7 ist aus hier nicht dargestellten Seitenwänden sowie einer als Rüttelwand 20 ausgebildeten Rückwand und einer verlagerbaren Vorderwand 40 gebildet. Die Vorderwand 40 ist über ein an der Außenseite des Gehäuses 8 mündendes Handrad oder dergleichen, das mit der Vorderwand 40 in Verbindung ist, verlagerbar, so daß die Breite des Füllschachtes 7 manuell einstellbar ist. Die Rüttelwand 20 des Schachtes ist ebenfalls beweglich und erzeugt durch Hin- und Herbewegung die Materialverdichtung. Die Rüttelfrequenz wird durch Drehung der an einem nicht dargestellten Gestell gelagerten Wellen 22 mit darauf befindlichen Exzentern 21, erzeugt, wobei diese Exzenter 21 fest an der Rüttelwand 20 angebracht sind. Der Antrieb der Exzentervorrichtung erfolgt mittels eines Motors 30. An der Auslaßöffnung des Füllschachtes 7 ist eine Abzugwalze 50 angeordnet, die das verdichtete Fasermaterial auf einem Abzugstisch 70 ablegt. Dieser Abzugstisch 70 ist als umlaufendes Transportband ausgebildet und führt das Fasermaterial aus dem Gehäuse 8 heraus. An den Abzugstisch 70 schließt sich eine elektronische Waage 80 an, mit der das Vorlagegewicht festgestellt wird. Krempel 100 ziehen das Fasermaterial dann zur weiteren Verarbeitung in eine Vliesbearbeitungsanlage oder dergleichen ein.

Fig. 2 zeigt eine Detailansicht des Füllschachtes im Bereich einer Exzentervorrichtung. Auf der in der Fig. 2 rechten Seite sind zwei Positionen der Vorderwand 40 angedeutet, nämlich eine Position, in der eine minimale Spaltbreite des Füllschachtes 7 erzeugt wird, und eine Position, in der eine maximale Breite des Füllschachtes 7 erzeugt wird. Schematisch dargestellt sind weiterhin auch zwei Extrempositionen der Rüttelwand 20, die durch den Hub des Exzenters 21 bestimmt sind. Der Exzenter 21, auf der festen Welle 22 gelagert, dreht sich in einem Gehäuse 23, das fest mit der Rüttelwand 22 verbunden ist. In seinen Extremstellungen liegt der Exzenter 21 an einander gegenüberliegenden Gleitplatten 24 an, die an der Innenwand des Gehäuses 23 vorgesehen sind.

Fig. 3 zeigt ein Ausführungsbeispiel einer Vorrichtung gemäß der vorliegenden Erfindung. Die Faserflocken werden wiederum aus einem Materialkasten 1 über ein Bodenlattentuch 2, das als umlaufendes Transportband ausgebildet ist, in das Gehäuse 8 eingefügt. Dabei ragt das Bodenlattentuch 2 durch eine Einführöffnung 82 bis unter die Spannrolle 9 für das Nadellattentuch 3 in das Gehäuse 8 hinein. Das Nadellattentuch 3 ist in dem Gehäuse 8 aufsteigend angeordnet und um eine Antriebsrolle 10 sowie eine weitere Spannrolle 11 und die schon erwähnte Spannrolle 9 geführt. Weiterhin sind Anlageplatten 15,16 im aufsteigenden Bereich des Nadellattentuches 3 beabstandet voneinander angeordnet, an welchen das Nadellattentuch 3 mit seiner Innenseite anliegt. Die umlaufende Bewegung des Nadellattentuches 3 erfolgt über einen Antriebsmotor 6 auf dem Gehäuse 8, der durch einen Riemen 12 auf die Antriebsrolle 10 wirkt. Die Achsen von Antriebsrolle 10 und Spannrolle 11 sind im wesentlichen in einer vertikalen Ebene angeordnet, wobei die Spannrolle 11 unterhalb der Antriebsrolle 10 liegt. In diesem Bereich des Gehäuses 8 sind beidseits des Nadellattentuches 3 eine Rückstreifwalze 4 und eine Abstreichwalze 5 angeordnet, die dieselbe Funktion wie bei der bekannten Vorrichtung übernehmen. Das von dem Nadellattentuch 3 abgenommene Fasermaterial wird von einer Führungswand 13 in den Füllschacht 7 geleitet. Dieser ist aus nicht dargestellten Seitenwänden sowie einer Rüttelwand 20 als Rückwand und einer bewegbaren Vorderwand 40 gebildet. Die Vorderwand 40 ist an einer Aufhängung 44, die unterhalb der Abstreichwalze 5 und in unmittelbarer Nachbarschaft einer Schutzwand 45 vorgesehen ist, befestigt. Sie verläuft dann, zunächst konvex gekrümmt, schließlich im wesentlichen vertikal im Gehäuse 8. Im Bereich der konvexen Krümmung sowie in dem sich anschließenden geraden Bereich der Vorderwand 40 ist eine Stütze 43 vorgesehen, an der die Vorderwand 40 anliegt. Ein Motor 42 wirkt auf ein Gestänge 46, das mit der Stütze 43 verbunden ist und diese zusammen mit der Vorderwand 40 im wesentlichen schwenkbar verlagert. An der Unterseite weist die Vorderwand 40 eine Abzugswalze 55 auf, die mit dieser bewegt wird.

Die Führungswand 13 an der Oberseite des Füllschachtes 7 liegt einerseits an einer Platte an, die den absteigenden Bereich des Nadellattentuches 3 umgibt und die in dem Bereich endet, in dem sich Bodenlattentuch 2 und Nadellattentuch 3 am nächsten kommen. Die schräg nach unten geneigte Führungswand 13 liegt andererseits nach Art eines Vorsprunges über der Rückenwand 20, so daß die Führung der Faserflocken in den Füllschacht 7 auch bei maximalem Hub der Rüttelwand 20 gewährleistet ist. Zwei Exzenter 25 sind beabstandet voneinander im oberen Bereich bzw. im unteren Bereich der Rüttelwand 20 angeordnet. Dabei wird der untere Exzenter 25 von einem Motor 30 angetrieben, der obere Exzenter 25 ist mit einem Hubmotor 35 verbunden, der den Hub des Exzenters 25 stufenlos einstellen kann. Dieses kann beispielsweise über die gezielte Verlagerung der Welle des Exzenters 25 geschehen. An der Unterseite der Rüttelwand 20 ist eine feststehende Abzugswalze 60 gegenüber der Abzugswalze 55 angeordnet, so daß diese einen Spalt zwischen sich definieren. In diesem Spalt ist Druckaufnehmer 56 vorgesehen, der indirekt die Dichte des durchlaufenden Fasermaterials ermittelt. Die Abzugswalzen 55, 60 fördern das Fasermaterial auf einen Abzugstisch 70, der das Fasermaterial aus dem Gehäuse 8 hinausführt. In dem Füllschacht 7 ist weiterhin ein Füllstandssensor 32 angeordnet, hier in dessen oberen Bereich. Die genaue Lage des Sensors 32 wird durch die gewünschte Füllhöhe festgelegt.

In Fig. 4 ist die Wirkung der Exzentervorrichtung mit einstellbarem Hub schematisch dargestellt. Fig. 4a zeigt den maximalen Hub, wobei sich die Rüttelwand 20 im wesentlichen parallel zwischen den durch 26 bzw. 27 definierten Endlagen der Rüttelwand bewegt. Die Fig. 4b zeigt den minimalen Hub, bei der sich die Rüttelwand 20 zwischen den Endlagen 28 und 29 bewegt. Fig. 4a und Fig. 4b sind so zusammengefügt, daß die Lage der Welle 22, auf der der Exenter 25 läuft, dieselbe ist. Ansonsten entspricht der Aufbau der Exzentervorrichtung der bekannten, insbesondere ist der Exzenter 25 in einem Gehäuse 23 angeordnet, das fest mit der Rüttelwand 20 verbunden ist; in seinen Extremlagen liegt der Exzenter 25 an Gleitplatten 24 an.

Fig. 5 zeigt eine Detaildarstellung der erfindungsgemäßen Vorrichtung im Ausgangsbereich des Füllschachtes 7. Je nach Verlagerung der Vorderwand 40, bei der die Abzugswalze 55 mitverlagert wird, wird neben der Veränderung der Schachtbreite zwischen Rüttelwand 20 und Vorderwand 40 auch der Abstand zwischen der feststehenden Abzugswalze 60 und der Abzugswalze 55 verändert. Bei Stellung der Vorderwand 40 für die engste Schachtbreite wird ein minimaler Spalt 57 definiert, bei Stellung der Vorderwand 40 für maximale Schachtbreite, in der Fig. 5 gestrichelt angedeutet, befindet sich die Abzugswalze 55 in der Position 58 und definiert somit zusammen mit der feststehenden Abzugswalze 60 einen Spalt 59 maximaler Größe. Nach Durchlaufen des jeweiligen Spaltes, indem der Druckaufnehmer 56 angeordnet ist, wird das Fasermaterial auf dem Abzugstisch 70 abgelegt.

### Bezugszeichenliste

- 1 =: Materialkasten
- 2 =: Bodenlattentuch
- 3 =: Nadellattentuch
- 4 =: Rückstreichwalze
- 5 =: Abstreichwalze
- 6 =: Antriebsmotor
- 7 =: Füllschacht
- 8 =: Gehäuse
- 9 =: Spannrolle
- 10 =: Antriebsrolle
- 11 =: Spannrolle
- 12 =: Riemen
- 13 =: Führungswand
- 14 =: Platte
- 15 =: Anlageplatte
- 16 =: Anlageplatte
- 20 =: Rüttelwand
- 21 =: Exzenter
- 22 =: Welle
- 23 =: Gehäuse
- 24 =: Gleitplatte
- 25 =: Exzenter
- 26 =: Endlage der Rüttelwand
- 27 =: Endlage der Rüttelwand
- 28 =: Endlage der Rüttelwand
- 29 =: Endlage der Rüttelwand
- 30 =: Motor
- 32 =: Füllstandsensor
- 35 =: Hubmotor
- 40 =: Vorderwand
- 41 =: Handrad
- 42 =: Motor
- 43 =: Stütze
- 44 =: Aufhängung
- 45 =: Schutzwand
- 50 =: Abzugswalze
- 55 =: Abzugswalze (erste Position)
- 56 =: Druckaufnehmer
- 57 =: minimaler Spalt
- 58 =: Abzugswalze (zweite Position)
- 59 =: maximaler Spalt
- 60 =: feststehende Abzugswalze
- 70 =: Abzugstisch
- 80 =: Waage
- 82 =: Einführöffnung
- 100 =: Krempel

## Patentansprüche

1. Vorrichtung zum Herstellen von Fasermaterial oder dergleichen mit vorgebbarem Vorlagegewicht, mit einer Transporteinrichtung zum Zuführen von Faserflocken zu einem Füllschacht (7), welcher eine sich in vertikaler Richtung erstreckende Rüttelwand (20) und eine verlagerbare Wand (40) umfaßt, wobei im Ausgangsbereich des Füllschachtes (7) eine feststehende Abzugswalze angeordnet ist, die das austretende Fasermaterial einem Abzugstisch (70) zuführt, wobei im Ausgangsbereich des Füllschachtes (7) der feststehenden Abzugswalze (60) mit Abstand gegenüberliegend eine verlagerbare Abzugswalze (55) angeordnet ist, und wobei das Fasergewicht im Ausgangsbereich des Füllschachtes gemessen wird und in ein Signal umgesetzt wird, das zur Steuerung einer das Fasergewicht beeinflussenden Größe, wie der Rüttelfrequenz der Rüttelwand, benutzt wird, dadurch gekennzeichnet, daß zwischen den Abzugswalzen (55, 60) ein Druckaufnehmer (56) vorgesehen ist, welcher Signale wenigstens zur Verlagerung der Abzugswalze (55), zur Steuerung der Rüttelfrequenz der Rüttelwand (20) und/oder zur Verlagerung der Wand (40) abgibt.

2. Vorrichtung nach Anspruch 1, dadurch gekennzeichnet, daß die Achsen der Abzugswalzen (55,60) im wesentlichen parallel liegen.

3. Vorrichtung nach Anspruch 1 oder 2, dadurch gekennzeichnet, daß für die Rüttelbewegung der Rüttelwand (20) ein Exzenterantrieb (25, 30, 35) vorgesehen ist, wobei der von dem Exzenterantrieb (25, 30, 35) erzeugte Exzenterhub einstellbar und/oder abhängig vom Signal des Druckaufnehmers (56) regelbar ist.

4. Vorrichtung nach einem der Ansprüche 1 bis 3, dadurch gekennzeichnet, daß im Füllschacht (7) ein Füllstandsensor (32) angeordnet ist.

5. Vorrichtung nach Anspruch 3, dadurch gekennzeichnet, daß der Füllstandsensor (32) eine Lichtschranke oder eine Ultraschallschranke ist.

6. Vorrichtung nach einem der Ansprüche 1 bis 5, dadurch gekennzeichnet, daß die Wand (40) von einer bewegbaren Stütze (43) stufenlos zwischen einer ersten Stellung, welche die Breite des Füllschachtes (7) minimiert, und einer zweiten Stellung, welche die Breite des Füllschachtes (7) maximiert, verlagerbar ist.

7. Vorrichtung nach einem der Ansprüche 1 bis 6, dadurch gekennzeichnet, daß die verlagerbare Abzugswalze (55) an der Wand (40) angeordnet ist.

## Claims

1. Apparatus for producing fibrous material or the like with a given weight, with a conveyor means for feeding tufts to a hopper (7) comprising a vibrating wall (20) extending in the vertical direction and a displaceable wall (40), a fixed delivery roll which feeds the fibrous material being delivered to a delivery table (70) being arranged in the delivery region of the hopper (7), a displaceable delivery roll (55) being arranged at a distance opposite the fixed delivery roll (60) in the delivery region of the hopper (7), and the fibre weight being measured in the delivery region of the hopper and being converted into a signal which is used to control a variable influencing the fibre weight, such as the vibration frequency of the vibrating wall, characterised in that a pressure transducer (56) which emits signals at least to displace the delivery roll (55), to control the vibration frequency of the vibrating wall (20) and/or to displace the wall (40) is provided between the delivery rolls (55, 60).

2. Apparatus according to claim 1, characterised in that the axes of the delivery rolls (55, 60) are substantially parallel.

3. Apparatus according to claim 1 or claim 2, characterised in that an eccentric drive (25, 30, 35) is provided for the vibrating movement of the vibrating wall (20), the eccentric stroke produced by the eccentric drive (25, 30, 35) being adjustable and/or controllable as a function of the signal from the pressure transducer (56).

4. Apparatus according to one of claims 1 to 3, characterised in that a level sensor (32) is arranged in the hopper (7).

5. Apparatus according to claim 3, characterised in that the level sensor (32) is a light barrier or an ultrasonic barrier.

6. Apparatus according to one of claims 1 to 5, characterised in that the wall (40) can be displaced steplessly by a movable support (43) between a first position which reduces the width of the hopper (7) to a minimum and a second position which increases the width of the hopper (7) to a maximum.

7. Apparatus according to one of claims 1 to 6, characterised in that the displaceable delivery roll (55) is arranged on the wall (40).

## Revendications

1. Appareil pour produire un matériau fibreux ou similaire avec un poids prédéterminé, comprenant un dispositif transporteur pour amener des flocons de fibres dans une colonne de remplissage (7) qui comprend une paroi vibrante (20) s'étendant dans la direction verticale et une paroi mobile (40), dans la zone de sortie de la colonne de remplissage (7) étant disposé un cylindre d'évacuation fixe qui amène le matériau fibreux sortant à une table d'évacuation (70), un cylindre d'évacuation mobile (55) étant disposé en vis-à-vis et à distance du cylindre d'évacuation fixe (60) dans la zone de sortie de la colonne de remplissage (7), et le poids des fibres étant mesuré dans la zone de sortie de la colonne de remplissage et converti en un signal qui est exploité pour régler une grandeur agissant sur le poids des fibres, comme la fréquence de vibration de la paroi vibrante, caractérisé en ce que, entre les cylindres d'évacuation (55, 60), est implanté un capteur de pression (56) qui produit des signaux au moins pour déplacer le cylindre d'évacuation (55), pour moduler la fréquence de vibration de la paroi vibrante (20) et/ou pour déplacer la paroi (40).

2. Appareil selon la revendication 1, caractérisé en ce que les axes des cylindres d'évacuation (55, 60) sont sensiblement parallèles.

3. Appareil selon la revendication 1 ou 2, caractérisé en ce qu'une commande à excentrique (25, 30, 35) est prévue pour faire vibrer la paroi vibrante (20), la course d'excentrique produite par la commande à excentrique (25, 30, 35) étant réglable et/ou pouvant être régulée par le signal du capteur de pression (56).

4. Appareil selon l'une des revendications 1 à 3, caractérisé en ce qu'un capteur de niveau (32) est implanté dans la colonne de remplissage (7).

5. Appareil selon la revendication 3, caractérisé en ce que le capteur de niveau (32) est un barrage photo-électrique ou un barrage à ultrasons.

6. Appareil selon l'une des revendications 1 à 5, caractérisé en ce que la paroi (40) peut être déplacée de manière progressive par un montant mobile (43) entre une première position, qui diminue la largeur de la colonne de remplissage (7), et une seconde position qui augmente la largeur de la colonne de remplissage (7).

7. Appareil selon l'une des revendications 1 à 6, caractérisé en ce que le cylindre d'évacuation mobile (55) est monté sur la paroi (40).
